# EUROPÄISCHE PATENTSCHRIFT

(11) **EP 0 917 744 B1**
(45) Veröffentlichungstag und Bekanntmachung des Hinweises auf die Patenterteilung: **27.11.2002**
(21) Anmeldenummer: 98916962.8
(22) Anmeldetag: 16.03.1998
(51) Int. Cl.: H01R 13/506, H01R 13/424, H01R 13/645

(54) **KONTAKTTRÄGER**
CONTACT CARRIER
PORTE-CONTACT

(30) Priorität: 14.03.1997 DE 29704689 U
(43) Veröffentlichungstag der Anmeldung: 26.05.1999
(73) Patentinhaber: Contact GmbH Elektrische Bauelemente, 70565 Stuttgart (DE)
(72) Erfinder: PFEIFFER, Wolfgang, D-74653 Künzelsau (DE)
(74) Vertreter: von Hellfeld, Axel, Dr.
(86) Internationale Anmeldenummer: EP9801515
(87) Internationale Veröffentlichungsnummer: WO98042046

(56) Entgegenhaltungen:
- DE-A- 2 646 063
- DE-U- 9 014 856
- GB-A- 2 274 558
- US-A- 4 776 813

## Beschreibung

Die Erfindung betrifft einen Kontaktträger für einen elektrischen Vielfachsteckverbinder, mit zwei Kontaktträgerhälften aus elektrisch isolierendem Material, in denen jeweils mehrere in Axialrichtung durchgehende Hohlräume zur Aufnahme von elektrisch leitenden Kontaktteilen ausgeformt sind, wobei die Hohlräume in den Kontaktträgerhälften jeweils paarweise miteinander in Axialrichtung fluchten.

Derartige zweiteilige Kontaktträger aus Kontaktträgerhälften sind in unterschiedlichen Varianten bekannt. Die beiden Kontaktträgerhälften aus z. B. Kunststoff oder Keramik dienen dazu, eine Vielzahl von elektrisch leitenden Kontaktteilen, wie Kontaktstifte oder Kontaktbuchsen, elektrisch voneinander isoliert abzustützen. Die zweiteilige Ausbildung des Kontaktträgers hat dabei in der Regel den Zweck, das Einsetzen der elektrisch leitenden Kontaktteile in den Kontaktträger in einfacher Weise zu ermöglichen. Im zusammengebauten Zustand des Kontaktträgers müssen die elektrisch leitenden Kontaktteile, also z. B. die länglichen Kontaktstifte oder Kontaktbuchsen, fest im Kontaktträger verankert sein.

Der Stand der Technik kennt Kontaktträger aus zwei Kontaktträgerhälften der eingangs genannten Art, bei denen eine der beiden Kontaktträgerhälften über axiale Vorsprünge nach Art einer Steckverbindung mit der anderen Kontaktträgerhälfte zusammensteckbar ist. Dabei müssen die beiden Kontaktträgerhälften ineinander gefädelt werden, bevor sie in ihre die Verriegelung der elektrisch leitenden Kontaktteile in den Hohlräumen bewirkende Endstellung zusammengeschoben werden können. Dies erfordert Aufmerksamkeit und Geschick bei der Montage und bedingt somit auch eine Anfälligkeit für Montagefehler.

Aus der DE 90 14 856 U1 ist ferner ein Kontaktträger aus zwei Kontaktträgerhälften der eingangs genannten Art bekannt, bei der sich vom Rand einer der Kontaktträgerhälften zwei radial federnd nachgiebige Vorsprünge in Axialrichtung über die Außenfläche der anderen Kontaktträgerhälfte erstrecken. Die Vorsprünge weisen Ausnehmungen auf. An der Außenfläche der anderen Kontaktträgerhälfte sind radiale Vorsprünge angeordnet, die dann, wenn die andere Kontaktträgerhälfte vollständig auf die eine Kontaktträgerhälfte aufgeschoben worden ist, in die Ausnehmungen einrasten.

Der Erfindung liegt deshalb die Aufgabe zugrunde, einen Kontaktträger der aus der DE 90 148 56 U1 bekannten Art so zu gestalten, daß die Montage des Kontaktträgers vereinfacht ist und darüber hinaus eine Möglichkeit geschaffen wird, sicherzustellen, daß der Kontaktträger nur bei vollständigem Zusammenbau in ein Steckergehäuse eingebaut werden kann, bei unvollständigem Zusammenbau also der Fehler feststellbar ist, da der Kontaktträger nicht in das äußere Steckergehäuse paßt.

Dieses Ziel wird bei dem aus der DE 90 148 56 U1 bekannten Kontaktträger dadurch erreicht, daß die an der Außenfläche der anderen Kontaktträgerhälfte in die Ausnehmungen ragenden radialen Vorsprünge derart angeordnet sind, daß die beiden Kontaktträgerhälften in Axialrichtung um eine vorgegebene Wegstrecke relativ zueinander verschiebbar sind und bei einer Verschiebung der Kontaktträgerhälften an beiden Endpunkten der Wegstrecke ein einrastender Eingriff zwischen den axialen Führungs- und Haltevorsprüngen und den radialen Vorsprüngen gegeben ist.

Durch diese Ausgestaltung des Kontaktträgers kann erreicht werden, daß durch das Zusammenwirken der Führungs- und Haltevorsprünge an der einen Kontaktträgerhälfte mit den Vorsprüngen an der anderen Kontaktträgerhälfte die beiden Kontaktträgerhälften zwar um eine begrenzte Wegstrecke relativ zueinander axial verschiebbar sind, gleichwohl aber bei Einwirkung von Kräften, die bei Montage oder Gebrauch üblicherweise auftreten können, die beiden Kontaktträgerhälften untrennbar miteinander verbunden sind. Dadurch ist es möglich, die beiden Kontaktträgerhälften zunächst durch koaxiales Zusammenschieben unter Wirkung der Führungs- und Haltevorsprünge in eine erste Einraststellung zu bringen, in der sie noch nicht vollständig auf ihren engsten Abstand gebracht sind, sondern einen vergrößerten Abstand haben, der der genannten Wegstrecke entspricht. In dieser ersten, noch um die genannte Wegstrecke auseinandergezogenen Raststellung können die Kontaktteile in die Hohlräume in einfacher Weise eingeschoben werden, da die Hohlräume der beiden Kontaktträgerhälften jeweils paarweise miteinander fluchten. Danach können dann die beiden Kontaktträgerhälften um die genannte Wegstrecke weiter axial zueinander verschoben werden, wobei gemäß einer weiteren bevorzugten Ausgestaltung der Erfindung vorgesehen ist, daß die Hohlräume einer der Kontaktträgerhälften an ihren der anderen Kontaktträgerhälfte zugekehrten Öffnungen jeweils mit radial federnd nachgiebigen Verriegelungselementen versehen sind, die beim Zusammenbau der beiden Kontaktträgerhälften mit Anschlagflächen an den Öffnungen der Hohlräume der anderen Kontaktträgerhälfte in Anlage kommen, um radial einwärts in arretierenden Eingriff zu treten mit den Kontaktteilen.

Dabei sind die Führungs- und Haltevorsprünge der einen Kontaktträgerhälfte so gestaltet, daß sie über die Außenfläche der anderen Kontaktträgerhälfte und die dort vorgesehenen Vorsprünge und/oder Kanten so gleiten, daß beim Zusammenbau der Kontaktträgerhälften keine Verdrehung derselben um die gemeinsame Achse erforderlich ist. Ein schwieriges Einfädeln von Bauteilen ist vermieden.

Mit diesem Aufbau des Kontaktträgers wird weiterhin ermöglicht, daß die elektrisch leitenden Kontaktteile in den langgestreckten Hohlräumen des Kontaktträgers in einfacher Weise wieder entarretiert und zum Auswechseln entfernt werden können. Neu eingesetzte Kontaktteile können in einfacher Weise dadurch arretiert (verriegelt) werden, daß beiden Kontaktträgerhälften wieder um die genannte Wegstrecke axial zueinander verschoben werden, wobei die Verriegelungselemente radial einwärts gebogen werden, um in Ausnehmungen bzw. hinter Kanten in den elektrisch leitenden Kontaktteilen zu greifen und um so dieselben im Kontaktträger in zumindest einer Richtung zu verriegeln. Es brauchen also die bleibend miteinander verbundenen Kontaktträgerhälften lediglich mit einer gewissen Kraft auseinandergezogen oder zusammengeschoben zu werden, um die Bauteile des Kontaktträgers in eine Stellung zu bringen, in welcher die Kontaktteile im wesentlichen widerstandslos in den Kontaktträger eingeführt oder aus diesem herausgezogen werden können, wonach die Kontaktträgerhälften durch axiales Zusammenschieben in eine Verriegelungsstellung gebracht werden, in welcher nicht nur sie durch Rasteingriff in einer festen Verbindung zueinander stehen, sondern auch die Kontaktteile unverrückbar im Kontaktträger positioniert sind.

Gemäß einer bevorzugten Ausgestaltung des Kontaktträgers kann dabei vorgesehen sein, daß wenigstens einer der Führungs- und Haltefortsätze, die an einer der Kontaktträgerhälften ausgebildet sind, eine schlitzförmige Ausnehmung aufweist und an der anderen Kontaktträgerhälfte wenigstens ein mit dieser Ausnehmung in ständigem Eingriff stehender Vorsprung angeordnet ist. Dadurch, daß der Vorsprung in die Ausnehmung eingreift und die Halte- und Führungsvorsprünge nur unter Anwendung einer speziellen, radial nach außen gerichteten Kraft den Vorsprung freigeben, wird so eine praktische Untrennbarkeit der beiden Hälften des Kontaktträgers gewährleistet.

Die an der einen Kontaktträgerhälfte angeordneten Führungs- und Haltevorsprünge sind vorteilhafterweise an derjenigen Kontaktträgerhälfte angeordnet, die beim Einführen des Kontaktträgers in ein äußeres Gehäuse an der Einführseite angeordnet ist. Dadurch kann erreicht werden, daß bei fehlerhaftem (unvollständigem) Zusammenbau der beiden Kontaktträgerhälften durch einen vergrößerten radialen Durchmesser aufgrund radial vorstehender Führungs- und Haltevorsprünge ein Einschieben des Kontaktträgers in das Gehäuse behindert ist, so daß der Montagefehler festgestellt werden kann. Dies kann in einfacher Weise dadurch erreicht werden, daß beim axialen Zusammenschieben der beiden Kontaktträgerhälften unter Führung durch die Führungsund Haltevorsprünge der einen Kontaktträgerhälfte an der anderen Kontaktträgerhälfte zumindest eine Rampe vorgesehen ist, die die radial federnden Führungs- und Haltevorsprünge radial solange geringfügig aufspreizt, bis die beiden Kontaktträgerhälften vollständig zusammengeschoben sind. In dieser Endstellung gleiten die Führungs- und Haltevorsprünge von der Rampe und federn radial wieder nach innen, um eine insgesamt zylindrische Außenkontur des Kontaktträgers zu erreichen, ohne über die Kontur vorstehende Vorsprünge (z. B. durch die aufgespreizten Führungsund Haltevorsprünge) so daß der Kontaktträger insgesamt in ein paßgenaues Gehäuse einschiebbar ist.

Das vorstehend beschriebene radiale Aufspreizen der nur in radialer Richtung federnd nachgiebig ausgebildeten Führungs- und Haltevorsprünge kann auch dadurch bewirkt werden, daß diese Führungs- und Haltevorsprünge nicht insgesamt radial aufgespreizt werden, sondern nur in einem bestimmten Bereich, der radial innenseitig über einen entsprechenden rampenartigen Vorsprung auf der Außenfläche der anderen Kontaktträgerhälfte geschoben wird. Dabei ist der Führungs- und Haltevorsprung insgesamt so elastisch ausgebildet, daß er in diesem Bereich radial aufgeweitet werden kann. In diesem Falle reicht eine einfache radiale Ausbeulung auf der Außenfläche der anderen Kontaktträgerhälfte, um das radiale Aufspreizen von Teilen der Führungs- und Haltevorsprünge zu ermöglichen.

Der Begriff "Führungs- und Haltevorsprünge" meint hier Vorsprünge in axialer Richtung, d. h. bei auseinandergebauten Kontaktträgerhälften stehen die Führungs- und Haltevorsprünge in axialer Richtung vom übrigen Körper der Kontaktträgerhälfte ab. Dabei sind die Führungs- und Haltevorsprünge bevorzugt integral mit diesem übrigen Körper der Kontaktträgerhälfte ausgeformt, z. B. aus einem geeigneten Kunststoff.

Eine weitere bevorzugte Ausgestaltung des Kontaktträgers sieht vor, daß zur Kodierung zumindest eine der Kontaktträgerhälften mit sich axial erstreckenden Ausnehmungen an ihrer Umfangsfläche versehen ist, in die wahlweise Einsatzteile einsetzbar sind.

Je nachdem, wieviele Einsatzteile wahlweise in die Ausnehmungen in einer der Kontaktträgerhälften eingeführt sind, ergibt sich eine Kodierung des Kontaktträgers, z. B. hinsichtlich der insgesamt vorhandenen Kontaktteile oder anderer Eigenschaften des Kontaktträgers.

Nachfolgend ist ein Ausführungsbeispiel der Erfindung anhand der Zeichnung näher beschrieben.

Die einzige Figur zeigt schematisch eine perspektivische Ansicht eines erfindungsgemäßen Kontaktträgers während der Montage.

Der in der Figur gezeigte Kontaktträger besteht aus zwei Kontaktträgerhälften 1, 2. Die beiden Kontaktträgerhälften 1 und 2 sind im in der Figur gezeigten Zustand nahezu vollständig zusammengebaut (bis auf eine kurze axiale Wegstrecke, die weiter unten näher erläutert wird).

In der in der Figur oben gelegenen Kontaktträgerhälfte 2 sind sich in axialer Richtung erstreckende Hohlräume 4 ausgeformt. Die Hohlräume 4 erstrecken sich also parallel zur Längsachse A. Die Längsachse A ist die Mittelachse sowohl des Kontaktträgers insgesamt als auch seiner beiden Kontaktträgerhälften 1 und 2. Beim dargestellten Ausführungsbeispiel sind zwölf Hohlräume 4 in der oberen Kontaktträgerhälfte 2 ausgeformt.

Entsprechend sind auch in der in der Figur unten dargestellten Kontaktträgerhälfte 1 zwölf Hohlräume 3 ausgeformt, die genau mit den Hohlräumen 4 der anderen Kontaktträgerhälfte fluchten, d. h. im zusammengebauten Zustand bilden die Hohlräume 3 und 4 durchgehende, glatte zylinderförmige Ausnehmungen, durch die elektrisch leitende Kontaktteile (nicht gezeigt) in den Kontaktträger eingesetzt werden können. Die elektrisch leitenden Kontaktteile stehen üblicherweise beim in der Figur gezeigten Kontaktträger unten und oben vor, um mit elektrischen Leitern verbunden werden zu können. Der Kontaktträger bildet also einen zwölf-poligen elektrischen Vielfachsteckverbinder.

An den in der Figur unten gelegenen Öffnungen der Hohlräume 4 in der oberen Kontaktträgerhälfte 2 sind integral mit dem Material der oberen Kontaktträgerhälfte 2 Verriegelungselemente 5 ausgeformt. Die Verriegelungselemente 5 sind radial in bezug auf die Mittelachse des zugeordneten Hohlraumes 4 verbiegbar. Die Verriegelungselemente 5 stehen in der Art eines kreisförmigen Kranzes um die untere Öffnung jedes der Hohlräume 4. Z. B. können vier Verriegelungselemente 5 vorgesehen sein, die jeweils durch Schlitze voneinander getrennt sind, so daß sie radial verbogen werden können. Durch jeden der Hohlräume 4, 3 und auch durch den von den Verriegelungselementen 5 gebildeten Kranz erstreckt sich ein elektrisch leitendes Kontaktteil, wie ein Drahtstift (nicht gezeigt). Mit Hilfe der Verriegelungselemente 5 wird in jedem der Hohlräume ein Kontaktteil arretiert (ortsfest positioniert).

An der in der Figur unten gelegenen Kontaktträgerhälfte 1 sind integral mit deren Hauptkörper zwei oder drei (oder auch mehr) Führungs- und Haltevorsprünge 6, 7 ausgeformt. Diese Führungsund Haltevorsprünge 6 stehen am oberen Umfangsrand der unteren Kontaktträgerhälfte 1 axial über die innere obere Stirnfläche 25 der unteren Kontaktträgerhälfte 1 vor. Die Führungs- und Haltevorsprünge 6, 7 bilden also zylinderförmige Wandsegmente, die die ebenfalls im wesentlichen zylinderförmige Außenwand der oberen Kontaktträgerhälfte 2 überdecken. In der Figur ist die obere Stirnfläche des Führungs- und Haltevorsprunges 6 mit 16 bezeichnet. Die Führungs- und Haltevorsprünge sind alle baugleich. Innenseitig gleiten beim axialen Zusammenschieben der beiden Kontaktträgerhälften entlang der Achse A die Führungs- und Haltevorsprünge 6, 7 über Führungsflächen 8, 9 auf der Außenseite der oberen Kontaktträgerhälfte 2.

In jeder der Führungs- und Haltevorsprünge 6, 7 etc. ist jeweils eine U-förmige Ausnehmung ausgeformt. Dies ist in der Figur am Führungs- und Haltevorsprung 6 zu erkennen. Die U-förmige Ausnehmung weist zwei axiale Schlitze 10, 11 auf und einen sich in Umfangsrichtung erstreckenden Schlitz 15. In der Mitte der U-förmigen Ausnehmung bleibt eine elastische Zunge 24 stehen. Die Zunge 24 ist also integral mit der unteren Kontaktträgerhälfte 1 verbunden. Die elastische Zunge 24 ist radial elastisch bewegbar, was weiter unten näher erläutert wird.

An der oberen Kontaktträgerhälfte 2 sind Vorsprünge 12, 13 ausgeformt, die in die Schlitze 10 bzw. 11 eingreifen. Wie in der Figur zu erkennen sind, sind die Vorsprünge 12, 13 rampenartig gestaltet. Wird die obere Kontaktträgerhälfte 2 axial (Achse A) beim Zusammenbau der beiden Kontaktträgerhälften von oben nach unten geschoben, spreizen die beiden rampenförmigen Vorsprünge 12, 13 den Führungs- und Haltevorsprung 6 radial gegen dessen Federkraft leicht auf und gleiten in die Schlitze 10 bzw. 11. Danach springt der Führungs- und Haltevorsprung 6 aufgrund seiner Elastizität radial nach innen, so daß der Bereich 18 des U-förmigen Führungs- und Haltevorsprunges 6 einrastend über den Oberkanten der Vorsprünge 12, 13 zu liegen kommt.

Im in der Figur gezeigten Zustand eines teilweisen Zusammenbaus der oberen und unteren Kontaktträgerhälften 1, 2 hat die obere freie Stirnfläche 16 des Führungs- und Haltevorsprunges 6 (und entsprechend auch die baugleichen Teile der anderen Führungsund Haltevorsprünge) einen vorgegebenen Abstand von der Unterkante einer peripher umlaufenden Leiste 20. Dieser vorgegebene Abstand entspricht der obengenannten vorgegebenen Wegstrecke. In diesem Zusammenbauzustand sind die Verriegelungselemente 5 an den unteren Öffnungen jedes Hohlraumes 4 noch nicht radial nach innen gedrückt. Dies bedeutet, daß Kontaktteile (nicht gezeigt) wie z. B. paßgenaue Drahtstifte in die Hohlräume 3, 4 geschoben werden oder auch aus diesen herausgezogen werden können.

Wird jedoch die obere Kontaktträgerhälfte 2 mit etwas Kraftaufwand weiter axial in Richtung auf die untere Kontaktträgerhälfte 1 geschoben, also der Abstand zwischen den beiden Kontaktträgerhälften verringert, kommt eine konische Fläche 26 auf der Außenseite der einzelnen Verriegelungselemente 5 in Eingriff mit einer entsprechenden Kante an der oberen Öffnung der Hohlräume 3 in der unteren Kontaktträgerhälfte 1. Dadurch werden die Verriegelungselemente 5 radial elastisch nach innen gedrückt und klemmen so die eingeschobenen elektrischen Kontaktstifte ein. Hierzu können an den Kontaktstiften entsprechende Ausnehmungen oder Kanten vorgesehen sein, in die entsprechende Vorsprünge auf der radialen Innenseite der Verriegelungselemente 5 eingreifen. Dies braucht nicht im einzelnen zeichnerisch dargestellt zu werden, da derartige Kontaktstift-Verriegelungen als solche bekannt sind.

Die Abmessungen der Bauteile sind so, daß dann, wenn die obere freie Stirnfläche 16 der Halte- und Führungsfortsätze 6 etc. gegen die Unterkante der Leiste 20 stößt, die Verriegelungselemente 5 genau eine Stellung erreicht haben, in der sie radial maximal nach innen gebogen sind, um das elektrisch leitende Kontaktteil einzuklemmen. Es versteht sich, daß die weiteren Führungsund Haltevorsprünge genauso mit entsprechenden Bauteilen an der oberen Kontaktträgerhälfte 2 zusammenwirken, wie es hier beispielhaft anhand des Führungs- und Haltevorsprunges 6 beschrieben ist.

Beim axialen Verschieben der beiden Kontaktträgerhälften 1, 2 aus der in der Figur gezeigten Stellung in eine Endstellung, in der die Kontaktträgerhälften einen kürzesten Abstand haben, gleiten die Vorsprünge 12 und 13 an der oberen Kontaktträgerhälfte 2 in den Schlitzen 10 bzw. 11 in dem Führungs- und Haltevorsprung 6 der unteren Kontaktträgerhälfte 1. Die Relativbewegung zwischen den Kontaktträgerhälften ist streng axial, ohne daß eine Drehung möglich ist, da die Vorsprünge 12, 13 paßgenau in den Schlitzen 10, 11 liegen.

Andererseits läßt sich die obere Kontaktträgerhälfte 2 in dem in der Figur gezeigten Zustand nicht mehr ohne weiteres von der unteren Kontaktträgerhälfte 1 trennen. Eine solche Trennung verhindern die Oberkanten der Vorsprünge 12, 13, die hinter den Bereich 18 des U-förmigen Führungs- und Haltevorsprunges 6 eingerastet sind. Eine Trennung der Kontaktträgerhälften 1, 2 ist nur möglich, wenn die Führungs- und Haltevorsprünge 6, 7 etc. radial aufgebogen werden, was eine besondere manuelle Maßnahme erfordert und nicht aus Versehen geschehen kann.

Beim Zusammenschieben der beiden Kontaktträgerhälften gleitet die obere freie Stirnfläche 16 über die in der Figur mit 8 bzw. 9 bezeichneten Flächenbereiche der oberen Kontaktträgerhälfte 2 bis zur Unterkante der Leiste 20. Dabei bewegt sich eine Ausbeulung 14 auf der Außenfläche der oberen Kontaktträgerhälfte 2 unter dem Bereich 18 des Führungs- und Haltevorsprunges 6. Ist die axiale Wegstrecke überwunden, d. h. sind die beiden Kontaktträgerhälften in ihrer engsten Nachbarschaft und Endstellung, bewegt sich die Ausbeulung 14 unter die elastische Zunge 24. Die elastische Zunge 24 spreizt sich dabei leicht radial auf (aufgrund der Spreizwirkung der Ausbeulung 14). Innenseitig der elastischen Zunge 24 ist eine Vertiefung ausgeformt (in der Figur nicht zu erkennen), in die die Ausbeulung 14 eingreift, und zwar in der Endstellung der beiden Kontaktträgerhälften 1, 2, in der diese einen minimalen Abstand haben. Gleichzeitig stößt die Unterkante der Leiste 20 auf die obere freie Stirnfläche 16 des Führungs- und Haltevorsprunges 6, wodurch die Montage-Endstellung der beiden Kontaktträgerhälften 1, 2 bestimmt ist. Eine V-förmige Kerbe 19 im Bereich 18 des Führungs- und Haltevorsprunges 6 erleichtert das Zusammenschieben der Kontaktträgerhälften 1, 2 in die in der Figur dargestellte Position, wobei die Ausbeulung 14 in der Außenfläche der oberen Kontaktträgerhälfte 2 unter den Bereich 18 gleitet, d. h. der V-förmige Schlitz 19 erleichtert das radiale Aufweiten des Bereiches 18 des Führungs- und Haltevorsprunges 6.

Werden bei der Montage die beiden Kontaktträgerhälften 1, 2 nicht vollständig zusammengeschoben, drückt die Ausbeulung 14 die elastische Zunge 24 radial nach außen, so daß beim Einschieben des Kontaktträgers in ein Gehäuse, dessen Innenumfang genau an den Außenumfang des Kontaktträgers angepaßt ist, ein Hindernis entsteht, welches das Einschieben behindert. Hierdurch wird der Montagefehler bemerkt. Ist hingegen die Montage vorschriftsmäßig, rastet die elastische Zunge 24 radial wieder nach innen hinter die Ausbeulung 14, so daß nichts über die zylinderförmige Außenkontur des Kontaktträgers vorsteht und das Einschieben in das Gehäuse behindert.

Auch ein weiterer Montagefehler, nämlich ein noch unzureichenderes Zusammenstecken der beiden Kontaktträgerhälften, bei dem die Ausbeulung 14 unter dem Bereich 18 des Führungs- und Haltevorsprunges 6 verbleibt, wird auf diese Weise festgestellt, da dann der Bereich 18 über die vorgeschriebene Zylinderkontur des Kontaktträgers vorsteht und so ein Einschieben in das Gehäuse behindert.

Die Figur zeigt weiter in der unteren Kontaktträgerhälfte 1 mehrere Kodierausnehmungen 21, die als Vertiefungen in der äußeren Kontur der unteren Kontaktträgerhälfte ausgeformt sind. Die Ausnehmungen 21 erstrecken sich am Umfang in axialer Richtung. Einsatzteile 22 sind wahlweise in die Ausnehmungen 21 einschiebbar. Beim dargestellten Ausführungsbeispiel weisen die Kodierausnehmungen 21 jeweils an ihren inneren Seitenkanten Längsprofilierungen 23 auf, in die seitliche Vorsprünge an den Einsatzteilen 22 eingreifen, so daß die Einsatzteile 22 stabil in den Ausnehmungen 21 gehalten werden.

## Patentansprüche

1. Kontaktträger für einen elektrischen Vielfachsteckverbinder, mit zwei Kontaktträgerhälften (1, 2) aus elektrisch isolierendem Material, in denen jeweils mehrere in Axialrichtung durchgehende Hohlräume (3, 4) zur Aufnahme von elektrisch leitenden Kontaktteilen ausgeformt sind, wobei die Hohlräume (3, 4) in den Kontaktträgerhälften jeweils paarweise miteinander in Axialrichtung fluchten, wobei sich vom Rand einer (1) der Kontaktträgerhälften (1, 2) zumindest zwei radial federnd nachgiebige Führungs- und Haltevorsprünge (6, 7) in Axialrichtung über die Außenfläche der anderen Kontaktträgerhälfte (2) erstrecken, und wobei in den Führungs- und Haltevorsprüngen (6, 7) Ausnehmungen (10, 11, 15) und an der Außenfläche der anderen Kontaktträgerhälfte (2) in die Ausnehmungen ragende radiale Vorsprünge (12, 13) angeordnet sind,
**dadurch gekennzeichnet, daß**
die radialen Vorsprünge (12, 13) an der Außenfläche der anderen Kontaktträgerhälfte (2) derart angeordnet sind, daß die beiden Kontaktträgerhälfte (1, 2) in Axialrichtung um eine vorgegebene Wegstrecke relativ zueinander verschiebbar sind und bei einer Verschiebung der Kontaktträgerhälften (1, 2) an beiden Endpunkten der Wegstrecke der eingerastete Eingriff zwischen den axialen Führungs- und Haltevorsprüngen (6, 7) und den radialen Vorsprüngen (12, 13) gegeben ist.

2. Kontaktträger nach Anspruch 1,
**dadurch gekennzeichnet, daß**
die Hohlräume (4) einer (2) der Kontaktträgerhälften (1, 2) an ihren der anderen Kontaktträgerhälfte (1) zugekehrten Öffnungen jeweils mit radial federnd nachgiebigen Verriegelungselementen (5) versehen sind, die beim Zusammenbau der beiden Kontaktträgerhälften (1, 2) mit Anschlagflächen an den Öffnungen der Hohlräume (3) der anderen Kontaktträgerhälfte (1) in Anlage kommen, um radial einwärts in arretierenden Eingriff zu treten mit den Kontaktteilen.

3. Kontaktträger nach einem der Ansprüche 1 oder 2,
**dadurch gekennzeichnet, daß**
die radialen Vorsprünge (12, 13) an der einen Kontaktträgerhälfte (2) und die Führungs- und Haltevorsprünge (6, 7) der anderen Kontaktträgerhälfte (1) so zusammenwirken, daß beim Zusammenbau und dem axialen Verschieben der Kontaktträgerhälften (1, 2) vor dem Endpunkt, an dem die beiden Kontaktträgerhälften (1, 2) in ihrer einander nächsten Stellung in Rasteingriff kommen, die Führungs- und Haltevorsprünge (6, 7) radial über einen Umfang vorstehen, den sie in ihrer Stellung an einem der Endpunkte haben.

4. Kontaktträger nach einem der vorhergehenden Ansprüche,
**dadurch gekennzeichnet, daß**
zumindest eine (1) der Kontaktträgerhälften (1, 2) mit sich axial erstreckenden Ausnehmungen (21) an ihrer Umfangsfläche versehen ist, in die wahlweise Einsatzteile (22) einsetzbar sind.

## Claims

1. A contact carrier for an electric multipoint connector with two contact carrier halves (1, 2) made from an electrically insulating material, in each of which several hollow spaces (3, 4) passing through same in the axial direction are formed for accommodating electrically conductive contact parts, with the hollow spaces (3, 4) in the contact carrier halves being aligned in pairs each in the axial direction, with at least two radially resilient guide and holding projections (6, 7) extending from the edge of one (1) of the contact carrier halves (1, 2) in the axial direction over the outer surface of the other contact carrier half (2), and with recesses (10, 11, 15) being arranged in the guide and holding projections (6, 7) and radial projections (12, 13) protruding into the recesses being arranged at the outer surface of the other contact carrier half (2),
**characterised in that**
the radial projections (12, 13) at the outer surface of the other contact carrier half (2) are arranged in such a manner that the two contact carrier halves (1, 2) are movable relative to one another in the axial direction by a pregiven travel, and upon a movement of the contact carrier halves (1, 2) the locked engagement is provided at both end points of the travel between the axial guide and holding projections (6, 7) and the radial projections (12, 13).

2. The contact carrier according to Claim 1,
**characterised in that**
the hollow spaces (4) of one (2) of the contact carrier halves (1, 2) each are provided with radially resilient locking elements (5) at their openings facing towards the other contact carrier half (1), which upon assembly of the two contact carrier halves (1, 2) come into abutment with stop faces at the openings of the hollow spaces (3) of the other contact carrier half (1) in order to provide a locking engagement with the contact parts in a radially inward direction.

3. The contact carrier according to one of Claims 1 or 2,
**characterised in that**
the radial projections (12, 13) at the one contact carrier half (2) and the guide and holding projections (6, 7) of the other contact carrier half (1) cooperate in such a manner that upon the assembly and the axial movement of the contact carrier halves (1, 2), before the end point in which the two contact carrier halves (1, 2) come into a locking engagement in their closest position relative to each other, the guide and holding projections (6, 7) protrude radially beyond a circumference which they assume in their position at one of the end points.

4. The contact carrier according to one of the previous claims,
**characterised in that**
at least one (1) of the contact carrier halves (1, 2) is provided with axially extending recesses (21) at its circumferential surface, into which inserts (22) can optionally be inserted.

## Revendications

1. Porte-contact pour un connecteur électrique multiple à enfichage, comportant deux moitiés de porte-contact (1, 2) en matériau électriquement isolant dans lesquelles sont conformées plusieurs cavités (3, 4) traversantes en direction axiale pour recevoir des pièces de contact électriquement conductrices, les cavités (3, 4) dans les moitiés de porte-contact étant par paire en alignement axial mutuel, de sorte qu'au moins deux saillies de guidage et de maintien élastiquement souples en direction radiale (6, 7) s'étendent à partir de la bordure de l'une (1) des moitiés de porte-contact (1, 2) en direction axiale sur la surface extérieure de l'autre moitié de porte-contact (2), et de sorte que des évidements (10, 11, 15) sont prévus dans les saillies de guidage et de maintien (6, 7), et des saillies radiales (12, 13) sont prévues sur la surface extérieure de l'autre moitié de porte-contact (2) qui pénètrent dans les évidements, **caractérisé en ce que** les saillies radiales (12, 13) sont agencées sur la surface extérieure de l'autre moitié de porte-contact (2) de telle sorte que les deux moitiés de porte-contact (1, 2) sont mobiles en translation en direction axiale l'une par rapport à l'autre d'un trajet prédéterminé, et lors de la translation des moitiés de porte-contact (1, 2), l'engagement enclenché entre les deux saillies de guidage et de maintien axiales (6, 7) et les saillies radiales (12, 13) est établi aux deux points d'extrémité du trajet.

2. Porte-contact selon la revendication 1, **caractérisé en ce que** les cavités (4) de l'une (2) des moitiés de porte-contact (1, 2) sont pourvues, au niveau de leurs ouvertures tournées vers l'autre moitié de porte-contact (1), chacune d'éléments de verrouillage (5) élastiquement souples en direction radiale qui, lors de l'assemblage des deux moitiés de porte-contact (1, 2), viennent en appui avec des surfaces de butée au niveau des ouvertures des cavités (3) de l'autre moitié de porte-contact (1), afin de venir en engagement d'arrêt radialement vers l'intérieur avec les pièces de contact.

3. Porte-contact selon l'une ou l'autre des revendications 1 et 2, **caractérisé en ce que** les saillies radiales (12, 13) sur l'une des moitiés de porte-contact (2) et les saillies de guidage et de maintien (6, 7) de l'autre moitié de porte-contact (1) coopèrent de telle sorte que lors de l'assemblage et de la translation axiale des moitiés de porte-contact (1, 2) en avant du point d'extrémité auquel les deux moitiés de porte-contact (1, 2) viennent en engagement d'enclenchement dans leur position la plus rapprochée l'une de l'autre, les saillies de guidage et de maintien (6, 7) dépassent radialement au-delà d'une périphérie qu'elles présentent dans leur position au niveau de l'un des points d'extrémité.

4. Porte-contact selon l'une des revendications précédentes, **caractérisé en ce que** l'une (1) au moins des moitiés de porte-contact (1, 2) est pourvue sur sa surface périphérique d'évidements (21) qui s'étendent axialement et dans lesquels peuvent venir se placer au choix des pièces formant insert (22).
